# EUROPÄISCHE PATENTSCHRIFT

(11) **EP 2 067 529 B1**
(45) Veröffentlichungstag und Bekanntmachung des Hinweises auf die Patenterteilung: **14.11.2012**
(21) Anmeldenummer: 07122531.2
(22) Anmeldetag: 06.12.2007
(51) Int. Cl.: B01L 3/00

(54) **Umfüllvorrichtung für Laborbehälter**
Siphoning device for laboratory containers
Dispositif de transvasement de récipients de laboratoire

(43) Veröffentlichungstag der Anmeldung: 10.06.2009
(73) Patentinhaber: Mettler-Toledo AG, 8606 Greifensee (CH)
(72) Erfinder: Lüchinger, Paul, 8610 Uster (CH)

(56) Entgegenhaltungen:
- EP-A- 0 614 828
- EP-A- 1 912 073
- WO-A-2007/015525

## Beschreibung

Die Erfindung betrifft eine Umfüllvorrichtung für Laborbehälter, welche es ermöglicht, eine pulverförmige Substanz rasch, sicher und ohne die Substanz zu verschütten, von einem ersten in einen zweiten Behälter umzufüllen. Dabei ist vor allem an Anwendungen im Zusammenhang mit Pulverdosiergeräten gedacht, welche einen Dosierkopf aufweisen, der von einem Arbeitsbehälter gespeist wird. Der Arbeitsbehälter kann als ein mit dem Dosierkopf verbindbarer oder mit diesem fest verbundener Behälter oder auch als ein Hohlraum im Innern des Dosierkopfes selbst ausgebildet sein.

Wenn der Substanzvorrat in dem Arbeitsbehälter aufgebraucht ist, so muss derselbe nachgefüllt werden, wobei Substanz aus einem Vorratsbehälter in den Arbeitsbehälter umgefüllt wird. Dieses Umfüllen von Substanz von einem ersten in einen zweiten Behälter ist in manchen Laboratorien ein relativ häufig auftretender Vorgang und kann durch einfaches Umschütten erfolgen, wenn das zu füllende Gefäss eine genügend grosse Öffnung besitzt und/oder ein versehentliches Verschütten von Substanz in Kauf genommen werden kann.

Wenn andrerseits der zu füllende Behälter nur eine kleine Öffnung besitzt, wenn die umzufüllende Substanz giftig ist oder wenn sonst aus irgend einem Grund jedes Verschütten auch von kleinsten Mengen vermieden werden muss, so wird das manuelle Umschütten oder auch das Umfüllen mithilfe von herkömmlichen Utensilien wie Einfülltrichtern und Spateln zu einer relativ zeitraubenden und zudem möglicherweise auch heiklen oder gefährlichen Tätigkeit.

Eine weitere Schwierigkeit tritt zudem beim Umfüllen von Substanzen auf, welche mit der Umgebungsatmosphäre reagieren oder eine sehr hohe Bereitschaft zur Feuchtigkeitsaufnahme aufweisen. Dieses Problem könnte dadurch gelöst werden, dass man die Substanz in einer sogenannten Glovebox unter einer Schutzgasatmosphäre umfüllt, was jedoch umständlich und zeitraubend ist.

Kupplungsvorrichtungen mit Verschlussventilen sind seit langem im Stand der Technik bekannt. Sie werden insbesondere da eingesetzt, wo nach einem Umfüllvorgang verhindert werden soll, dass das umgefüllte Fluid aus den getrennten Kupplungsteilen austritt.

Eine Kupplungsvorrichtung mit Verschlussventilen wird in der US 1 827 286 A offenbart. Es handelt sich dabei um eine Kupplungseinheit für Eisenbahnwaggons und Lokomotiven. Jede der Kupplungshälften verfügt über ein individuell betätigbares Kugelventil, welches nach Bedarf vor dem Trennen der Kupplungshälften geschlossen werden kann, so dass nach dem Trennen der Kupplung der Gasdruck in den Leitungen aufrecht erhalten wird und die Bremsen nicht blockieren.

Ferner sind im Stand der Technik viele Flaschenverschlüsse mit klappbarer Verschlusskappe bekannt und weit verbreitet. Ein solcher Flaschenverschluss wird beispielsweise in der US 5 484 070 A offenbart, der zusätzlich noch eine Kindersicherung aufweist.

Die im Stand der Technik bekannten Flaschenverschlüsse sind gänzlich ungeeignet, die vorangehend erwähnten, giftigen Substanzen sicher umzufüllen, da sich zwischen der Mündung des Verschlusses und dem Arbeitsbehälter keine dichte Verbindung erreichen lässt, ohne die Verschlusskappe zuvor aufzuklappen und die Flaschenöffnung freizugeben.

Auch die Kupplungen mit Verschlussventilen in beiden Kupplungsteilen sind ungeeignet, da zwischen den beiden Ventilen ein Totvolumen vorhanden ist, in welchem Reste der transferierten Substanz hängen bleiben und in die Umwelt gelangen könnten, sobald die Kupplung aufgetrennt wird.

Die vorliegende Erfindung hat deshalb zur Aufgabe, eine Umfüllvorrichtung für Laborbehälter zu schaffen, welche es ermöglicht, eine insbesondere pulverförmige Substanz rasch und sicher von einem ersten in einen zweiten Behälter umzufüllen, wobei der Substanztransfer vom ersten in den zweiten Behälter im wesentlichen unter dichtem Verschluss erfolgt, so dass während des Transfervorganges und nach dem Transfervorgang keine Substanzpartikel nach aussen gelangen können, beziehungsweise möglichst keine Vermischung des in den Behältern vorhandenen gasförmigen Mediums mit der Umgebungsluft stattfinden kann.

Diese Aufgabe wird von einer Umfüllvorrichtung gemäss dem Anspruch 1 sowie von einer Transfermethode für pulverförmige Substanz gemäss dem Anspruch 12 erfüllt. Detailaspekte und weiterentwickelte Ausführungsformen der Erfindung sind in den weiteren untergeordneten Ansprüchen definiert.

Eine Umfüllvorrichtung gemäss der vorliegenden Erfindung umfasst ein Gehäuse, welches entweder fest oder durch ein Kupplungsmittel, mit einem Vorratsbehälter verbunden ist. Das Kupplungsmittel kann beispielsweise eine Gewindeverbindung, eine Schnappverbindung aber auch eine einfache Steckverbindung sein. Das Gehäuse der Umfüllvorrichtung hat eine Durchtrittsöffnung sowie ein mit dem Gehäuse beweglich verbundenes Verschlussteil zum Verschliessen der Durchtrittsöffnung. Das Verschlussteil hat mindestens eine Anschlussstelle für mindestens einen Arbeitsbehälter und ist relativ zum Gehäuse zwischen mindestens einer offenen Stellung und mindestens einer geschlossenen Stellung drehbar oder schiebbar. In der geschlossenen Stellung ist die Durchtrittsöffnung durch das Verschlussteil verschlossen, und in der offenen Stellung ist der Innenraum des Vorratsbehälters über die Durchtrittsöffnung mit dem Innenraum des in der mindestens einen Anschlussstelle eingesetzten Arbeitsbehälters verbunden.

Die erfindungsgemässe Umfüllvorrichtung eignet sich zum Verbinden von Behältern, um insbesondere eine pulverförmige Substanz von einem ersten, im folgenden als Vorratsbehälter bezeichneten Behälter in einen zweiten, im folgenden als Arbeitsbehälter bezeichneten Behälter umzufüllen. Weil der Arbeitsbehälter direkt mit dem Verschlussteil verbindbar ist, kann die Öffnung des Arbeitsbehälters unmittelbar an der Durchtrittsöffnung vorbeigeführt werden. Dadurch sind keine, ein Totvolumen bildende, auftrennbare Verbindungsschächte notwendig, bei deren Auftrennung die Gefahr besteht, dass Substanz in die Umgebung gelangen kann.

Die erfindungsgemässe Umfüllvorrichtung ermöglicht, dass eine vor dem Substanztransfer verschlossene Vorratsbehältermündung geöffnet und auch wieder geschlossen werden kann, während die Behältermündungen zusammengekuppelt sind. Damit gestaltet sich der Umfüllvorgang beispielsweise so, dass der zu füllende Arbeitsbehälter mit einem durch die Umfüllvorrichtung verschlossenen Vorratsbehälter gekoppelt wird, welcher mit seiner Mündung nach unten in einer Halterung angeordnet ist. Dann wird durch Verschieben oder Verschwenken des Verschlussteils die Durchtrittsöffnung geöffnet, so dass Substanz aus dem Vorratsbehälter in den zu füllenden Arbeitsbehälter fliessen kann. Durch diese Anordnung kann die Substanz vom Vorratsbehälter in den Arbeitsbehälter gelangen, gleichzeitig wird durch die einfliessende Substanz das im Arbeitsbehälter vorhandene Gasvolumen verdrängt und strömt infolge des durch die ausfliessende Substanz erzeugten Unterdrucks im Vorratsbehälter in den Vorratsbehälter. Jegliche Staubentwicklung ausserhalb der erfindungsgemässen Umfüllvorrichtung wird somit vermieden. Anschliessend wird das Verschlussteil wieder verschlossen und der Arbeitsbehälter wird aus der Anschlussstelle gelöst und verschlossen.

Die durch die Erfindung geschaffene Möglichkeit, einen Vorratsbehälter verschlossen zu halten, solange die Behältermündungen nicht zusammengekuppelt sind, hat ausserdem den Vorteil, dass der Inhalt eines so verschlossenen Vorratsbehälters von jedem auch nur kurzzeitigen Kontakt mit der Umgebungsatmosphäre abgeschlossen ist, wodurch beispielsweise eine Feuchtigkeitsaufnahme oder oxydation der in dem Behälter enthaltenen Substanz verhindert werden kann.

Die erfindungsgemässe Umfüllvorrichtung kann so gestaltet sein, dass das Verschlussteil durch Betätigung von Aussen, beispielsweise von einer Bedienungsperson, geöffnet und verschlossen wird. In einer vorteilhaften Ausführungsform besteht mindestens der zu füllende Arbeitsbehälter aus einem durchsichtigen Material, so dass die Bedienungsperson den Materialtransfer beobachten und durch Verstellen des Verschlussteils steuern kann.

Sofern das Spiel zwischen dem Verschlussteil und dem Gehäuse kleiner ist als die kleinste Partikelgrösse, kann keine Substanz durch diesen Spalt unkontrolliert in die Umgebung gelangen.

Sinnvollerweise wird aber an der Mündung der Durchtrittsöffnung mindestens ein Dichtungsring koaxial zur Durchtrittsöffnung angeordnet, welcher in stetigem Kontakt mit dem Verschlussteil ist. Mittels dieses Dichtungsrings werden beim Verschieben oder Verschwenken des Verschlussteils Reste der Substanz von der Mündung des Arbeitsbehälters abgestreift und in der Durchtrittsöffnung zurückgehalten und/oder in den Arbeitsbehälter befördert. Die Form des Dichtungsrings und dessen Querschnitt kann beliebig gewählt werden und muss nicht zwingend kreisförmig ausgestaltet sein.

Um die Sicherheit zu erhöhen, können zwischen dem Verschlussteil und dem Gehäuse weitere Dichtungselemente, beispielsweise ein Faltenbalg angeordnet sein.

Erfindungsgemäss sind Möglichkeiten einer zwangsläufigen Verriegelung zum Sichern der Verbindungen der Umfüllvorrichtung mit dem Vorratsbehälter und dem Arbeitsbehälter vorgesehen. Zum Beispiel kann mit einer Anschlussstellenverriegelung die Verbindung des in der mindestens einen Anschlussstelle eingesetzten Arbeitsbehälters unlösbar gesichert werden, wenn das Verschlussteil in der offenen Stellung ist. Des Weiteren kann das Verschlussteil mit einer Verschlussteilverriegelung in der geschlossenen Stellung blockiert werden, wenn kein Arbeitsbehälter mit der mindestens einen Anschlussstelle verbunden ist.

Diese Zwangsläufigkeit zwischen dem Vorhandensein eines Arbeitsbehälters in der Anschlussstelle und der Freigabe des Verschlussteils kann besonders vorteilhaft dadurch erreicht werden, dass mit dem Einsetzen eines Arbeitsbehälters in die Anschlussstelle die Verschlussteilverriegelung betätigt und das Verschlussteil entriegelt wird und durch das Herausnehmen des Arbeitsbehälters aus der Anschlussstelle das Verschlussteil automatisch wieder verriegelt wird.

Eine Ausführungsform der erfindungsgemässen Umfüllvorrichtung mit mehreren am Verschlussteil ausgebildeten Anschlussstellen eignet sich für Anwendungen, wo mehrere Arbeitsbehälter mit der gleichen Substanz aus einem Vorratsbehälter zu füllen sind. Für den Fall, dass dabei nicht alle vorhandenen Anschlussstellen mit zu füllenden Arbeitsbehältern besetzt sind, wird vorgesehen, dass der Drehwinkel oder die Verschiebestrecke des Verschlussteils durch die Verschlussteilverriegelung nur soweit freigebbar ist, wie Anschlussstellen lückenlos hintereinander mit Arbeitsbehältern bestückt sind, womit das Ausfliessen von Substanz durch unbesetzte Anschlussstellen verhindert wird.

Falls das Gehäuse der Umfüllvorrichtung nicht unlösbar, sondern durch ein Kupplungsmittel mit dem Vorratsbehälter verbunden ist, kann eine Kupplungsmittelverriegelung vorgesehen sein, um ein unbeabsichtigtes Öffnen des Vorratsbehälters zu vermeiden.

Das Kupplungsmittel zur Verbindung der Umfüllvorrichtung mit einem Vorratsbehälter und auch die Anschlussstelle zur Verbindung mit einem Arbeitsbehälter können beispielsweise als Schraubverbindung, Bajonettverschlussverbindung, Einrastvorrichtung oder Einschubvorrichtung gestaltet sein. Vorzugsweise lassen sich das Kupplungsmittel und die Anschlussstelle verwechslungsfrei voneinander unterscheiden, so dass das Kupplungsmittel nur mit einem Vorratsbehälter und die Anschlussstelle nur mit einem Arbeitsbehälter verbunden werden können.

Ferner ist es vorteilhaft, wenn die Umfüllvorrichtung und die mit ihr zu verbindenden Vorratsbehälter und Arbeitsbehälter in der Weise standardisiert sind, dass Vorratsbehälter direkt mit dem Kupplungsmittel und Arbeitsbehälter direkt mit der Anschlussstelle verbunden werden können. Für Vorrats- und Arbeitsbehälter, welche diesem Verbindungsstandard nicht entsprechen, können zweckmässige Adapter geschaffen werden. Um wie weiter oben beschrieben, die Bildung von Totvolumen zu vermeiden, verbleiben diese Adapter vorzugsweise an den Behältern und nicht an der Umfüllvorrichtung. Dadurch werden die unterschiedlichen Behälter mit einer standardisierten Schnittstelle versehen, durch welche sich diese unterschiedlichen Behälter auch auf einfache Weise mit einem Gerät mit derselben standardisierten Schnittstelle, beispielsweise einer Dosiervorrichtung verbinden lassen.

Im Gehäuse der Umfüllvorrichtung kann auch eine nachfüllbare Kammer für ein Trocknungsmittel oder eine Verbindungsstelle zu einer auswechselbaren Trocknungsmittelpatrone ausgebildet sein, wobei das Trocknungsmittel atmosphärisch mit dem Innenraum des Vorratsbehälters kommuniziert und gegebenenfalls Feuchtigkeit aus der im Vorratsbehälter befindlichen Substanz absorbiert.

Ferner kann am Gehäuse der Umfüllvorrichtung mindestens ein Gasanschluss angeordnet sein, durch welchen beispielsweise ein Schutzgas zugeführt werden kann. Gegebenenfalls kann dadurch auch ein im Vorratsbehälter oder Arbeitsbehälter vorhandenes, gasförmiges Medium ersetzt werden. Dies kann verschiedene Vorteile haben. Beispielsweise kann durch die Zuführung eines entsprechenden Gases die Fliessfähigkeit der Substanz verändert oder gar die Reaktionsfähigkeit der Substanz beeinflusst werden. Selbstverständlich ist auch die Anordnung mehrerer Gasanschlüsse möglich, welche mit einzelnen Bereichen der vorliegenden Umfüllvorrichtung und/oder mit dem Vorratsbehälter und/oder mit dem Arbeitsbehälter verbunden sind.

Nach dem Füllen kann der Arbeitsbehälter beispielsweise von Hand mit einem zum Behälter gehörenden Deckel verschlossen werden. Es kann aber auch vorgesehen sein, dass am Gehäuse der Umfüllvorrichtung eine Verschlusssiegelvorrichtung und/oder eine Verschlussvorrichtung angeordnet ist, welche zum Aufbringen eines Deckels , Verschlussstopfens und/oder eines Versiegelungsklebers auf der Einfüllöffnung des Arbeitsbehälters dient, wenn derselbe nach erfolgter Befüllung von der Anschlussstelle gelöst wird.

Damit beim Umfüllvorgang eine möglichst dichte Verbindung zwischen dem Vorratsbehälter und dem Arbeitsbehälter entsteht, kann die mindestens eine Anschlussstelle ein Federelement aufweisen, mittels welchem Federelement ein in die Anschlussstelle eingesetzter Arbeitsbehälter gegen das Gehäuse spannbar ist.

Ein Verfahren für das Umfüllen einer Substanz von einem Vorratsbehälter in einen Arbeitsbehälter, die durch die erfindungsgemässe Umfüllvorrichtung miteinander verbunden sind, umfasst im wesentlichen die folgenden Schritte:
- ein Vorratsbehälter wird mit dem Kupplungsmittel einer Umfüllvorrichtung verbunden. Dabei wird beispielsweise ein Schraubdeckel des Vorratsbehälters abgeschraubt und durch die Umfüllvorrichtung ersetzt, wobei sich das Verschlussteil im geschlossenen Zustand befindet,
- mindestens ein Arbeitsbehälter wird mit dem Verschlussteil durch die mindestens eine Anschlussstelle verbunden,
- gegebenenfalls wird vor dem Öffnen der Durchtrittsöffnung der Arbeitsbehälter durch das Verschieben oder Verschwenken des Verschlussteils mit einer Trockenmittelkammer verbunden,
- gegebenenfalls wird über einen Schutzgasanschluss das im Vorratsbehälter und/oder im Arbeitsbehälter vorhandene gasförmige Medium durch ein inertes Schutzgas ersetzt,
- die Durchtrittsöffnung wird durch das Verschieben oder Verschwenken des Verschlussteils geöffnet und die mit der Umfüllvorrichtung verbundenen Behälter in eine Umfülllage gebracht, so dass Substanz infolge der Schwerkraft vom Vorratsbehälter in den Arbeitsbehälter fliesst,
- nachdem der Arbeitsbehälter gefüllt ist, wird das Verschlussteil wieder geschlossen und
- der Arbeitsbehälter mittels einer Verschlusssiegelvorrichtung versiegelt und/oder der Arbeitsbehälter aus der Anschlussstelle gelöst.

Die erfindungsgemässe Umfüllvorrichtung wird im Folgenden anhand von Beispielen und mit Bezugnahme auf die Zeichnungen näher erläutert. Es zeigen:
- Figur 1: eine schematisch und im Schnitt dargestellte Umfüllvorrichtung in Aufsicht, mit einer Schraubverbindung als Kupplungsmittel zum Vorratsbehälter und mit einer Schraubverbindung als Anschlussstelle zu einem Arbeitsbehälter sowie mit einem linear verschiebbaren Verschlussteil in geöffneter Stellung;
- Figur 2: die Umfüllvorrichtung aus Figur 1 ebenfalls im Schnitt, jedoch im Unterschied zu Figur 1 in einer Seitenansicht und in geschlossener Stellung dargestellt;
- Figur 3A: eine beispielhafte Darstellung einer Umfüllvorrichtung in Aufsicht und im Schnitt mit einer Schraubverbindung als Kupplungsmittel zum Vorratsbehälter, einer von der Seite mit einem Arbeitsbehälter verbindbare Anschlussstelle und einem linear verschiebbaren Verschlussteil;
- Figur 3B: das linear verschiebbare Verschlussteil mit der U-förmig ausgebildeten Anschlussstelle;
- Figur 4: eine beispielhafte Darstellung einer Umfüllvorrichtung mit einer bajonettartig ausgestalteten Anschlussstelle zu einem Arbeitsbehälter und einem Drehschieberverschluss;
- Figur 5: eine beispielhafte Darstellung einer Umfüllvorrichtung mit Anschlussstellen für zwei Arbeitsbehälter;
- Figur 6: eine beispielhafte Darstellung einer Umfüllvorrichtung mit einer Kammer für Trockenmittel, einem Gasanschluss und einer Verschlusssiegelvorrichtung;
- Figur 7: eine beispielhafte Darstellung einer Umfüllvorrichtung mit einer Anschlussstelle mit Federelement und mit einer Verschlussvorrichtung für Verschlussstopfen.

Figur 1 zeigt eine schematisch in Aufsicht und im Schnitt dargestellte Umfüllvorrichtung 1 mit einem Gehäuse 2, welches eine erste Schraubverbindung als Kupplungsmittel 3 zu einem Vorratsbehälter 4 aufweist. Das Verschlussteil 7 ist als linear beweglicher Schieber ausgestaltet und in einer durchgängigen Führung 8 im Gehäuse 2 geführt, wobei der Verschiebungsweg in beiden Richtungen durch Anschläge 11 begrenzt ist. Im Verschlussteil 7 ist eine zweite Schraubverbindung als Anschlussstelle 5 zu einem Arbeitsbehälter 6 ausgebildet. In der einen Anschlagstellung kommt wie dargestellt, die Anschlussstelle 5 zur Deckung mit einer im Gehäuse 2 ausgebildeten Durchtrittsöffnung 10, so dass der Innenraum des Vorratsbehälters 4 über die Durchtrittsöffnung 10 durchgängig mit dem Innenraum des Arbeitsbehälters 6 verbunden ist und eine pulverförmige Substanz oder ein Granulat infolge der Schwerkraft vom Vorratsbehälter 4 in den Arbeitsbehälter 6 fliessen kann.

In der andern Anschlagsstellung ist die Anschlussstelle 5 und damit die Mündung des Arbeitsbehälters 6 zur Durchtrittsöffnung 10 versetzt, so dass die Durchtrittsöffnung 10 durch das Verschlussteil 7 verschlossen wird. Die Gestaltung des Verschlussteils 7 als manuell beweglicher Schieber ist besonders vorteilhaft in Verbindung mit einem Arbeitsbehälter 6, der aus durchsichtigem Material hergestellt ist, da die fortschreitende Füllung des Arbeitsbehälters 6 beobachtet und durch Bewegen des Verschlussteils 7 gesteuert und gestoppt werden kann. Damit keine Substanzpartikel in die Umgebung gelangen können, weist die Umfüllvorrichtung 1 zwei Dichtungssysteme auf. Das erste Dichtungssystem ist ein koaxial zur Durchtrittsöffnung 10 angeordneter, ringförmig ausgebildeter Dichtungsring 9. Dieser Dichtungsring 9 dichtet einerseits das der besseren Erkennbarkeit wegen in der Figur 1 zu gross dargestellte Spiel zwischen dem Gehäuse 2 und dem Verschlussteil 7 ab. Andererseits werden während des Schliessvorgangs stirnseitig an der Mündung des Arbeitsbehälters 6 anhaftende Substanzpartikel sauber abgestreift und in der Durchtrittsöffnung 10 zurückgehalten. Damit diese Konstruktion zufriedenstellend arbeitet, sollte die Stirnseite der Mündung des Arbeitsbehälters 5 annähernd bündig mit der Oberkante des Verschlussteils 7 sein. Selbstverständlich kann der Dichtungsring 9 oder eine ringförmige Dichtlippe mit derselben Funktion auch an der Mündung des Arbeitsbehälters 6 angeordnet sein. Das zweite Dichtungssystem ist ein elastischer Balg 12, welcher zwischen dem Gehäuse 2 und dem Verschlussteil 7 angeordnet ist und verhindert, dass Substanzpartikel unkontrolliert in die Umgebung gelangen können. Ferner verhindern beide Dichtungssysteme, dass zwischen der Umgebung und den Substanz enthaltenden Hohlräumen ein Austausch des gasförmigen Mediums erfolgen kann.

In Figur 2 ist wiederum die Umfüllvorrichtung 1 aus Figur 1 ebenfalls im Schnitt dargestellt, jedoch in einer Seitenansicht und in geschlossener Stellung. Gut erkennbar ist die Längsführung des im Gehäuse 2 geführten Verschlussteils 7 und der das Verschlussteil 7 umschliessende Balg 12.

Ferner ist in Figur 2 ein Ausführungsbeispiel einer Verschlussverriegelung dargestellt. Ein im Gehäuse 2 gelagerter Verriegelungsbolzen 14 greift im geschlossenen Zustand in eine am Verschlussteil 7 ausgebildete Bohrung 18 ein. Damit der Verriegelungsbolzen 14 stets sicher eingreift, wird dieser mittels einer Feder 17, welche sich gegen das Gehäuse 2 abstützt, in Richtung des Verschlussteils 7 gedrückt. In der Bohrung 18 ist ferner ein Stempel 15 linear verschiebbar gelagert. Sobald ein Arbeitsbehälter 6 in die Anschlussstelle 5 eingeschraubt wird, drückt ein am Arbeitsbehälter 6 ausgebildeter Bund 16 gegen den Stempel 15, verschiebt diesen entlang seiner Mittellängsachse und schiebt dadurch den Verriegelungsbolzen 14 gegen die Federkraft der Feder 17 und entlang seiner Mittellängsachse aus der Bohrung 18. Sobald der Verriegelungsbolzen 14 vollständig aus der Bohrung 18 herausgedrückt worden ist, kann das Verschlussteil 7 relativ zum Gehäuse 2 verschoben werden.

Die Umfüllvorrichtung 21 in Figur 3A weist ein Gehäuse 22 auf, welches mit einem Vorratsbehälter 23 verbunden ist. Ein Verschlussteil 27 mit einer Anschlussstelle 29 ist in einer Führung 28 des Gehäuses 22 linear verschiebbar gelagert. Der besseren Darstellung wegen, ist das Verschlussteil 27 in Figur 3B in der Draufsicht gezeigt. In der Figur 3B ist klar ersichtlich, dass die Anschlussstelle 29 U-förmig ausgebildet ist.

Wie in Figur 3A dargestellt, wird die im Gehäuse 22 vorhandene Durchtrittsöffnung 20 durch das Verschlussteil 27 verschlossen, wenn kein Arbeitsbehälter 24 in der Anschlussstelle 29 eingesetzt ist. Der Arbeitsbehälter 24 wird mit dem, an seiner Mündung 25 ausgebildeten Flansch 26, seitlich in die Anschlussstelle 29 eingesetzt und anschliessend zusammen mit dem Verschlussteil 27 relativ zum Gehäuse 22 verschoben, bis sich die Mündung 25 mit der Durchtrittsöffnung 20 deckt. Die Führung 28 umgreift dabei nicht nur die Längskanten des Verschlussteils 27, sondern deckt auch die Mündung 25 ab und verhindert, dass der Flansch 26 seitlich aus der Anschlussstelle 29 schlüpfen kann. Mit andern Worten, der Arbeitsbehälter 24 ist mit der Anschlussstelle 29 verriegelt, wenn sich das Verschlussteil 27 in der offenen Stellung befindet. Um die Verbindung mit dem Arbeitsbehälter 24 zu lösen, wird das Verschlussteil 27 wieder in die geschlossene Stellung gebracht, wobei erst in dieser Stellung der Arbeitsbehälter 24 aus der Anschlussstelle 29 entfernbar ist.

In der Umfüllvorrichtung von Figur 4 ist das oben erwähnte Konzept der Verriegelung des Arbeitsbehälters zur Anschlussstelle in analoger Weise mit einem drehbaren anstelle eines schiebbaren Verschlussteils realisiert. Die Umfüllvorrichtung 31 weist ein Gehäuse 32 auf, welches mit einem Vorratsbehälter 33 verbunden ist. Der Arbeitsbehälter 36 weist einen zylindrischen Hals 48 mit mindestens einer vorstehenden Nocke 38 auf. Das Gehäuse 32 besitzt eine zylindrische Bohrung 41, in welcher ein Verschlussteil 37 um eine senkrecht angeordnete Drehachse X verschwenkbar gelagert ist. Das Verschlusssteil 37 weist eine zylindrisch ausgebildete Ausnehmung als Anschlussstelle 39 auf, deren Innendurchmesser im Wesentlichen dem Durchmesser des zylindrischen Halses 48 entspricht. Die durch die Ausnehmung gebildete Bodenpartie des Verschlussteils 37 weist einen zur Drehachse X exzentrisch angeordneten Durchbruch 42 auf, welcher im geöffneten Zustand eine im Gehäuse 32 ausgebildete Durchtrittsöffnung 30 freigibt.

Die Anschlussstelle 39 für den Arbeitsbehälter 36 ist als Bajonettverbindung ausgebildet, welche mit dem drehbaren Verschlussteil 37 zwangsläufig so zusammenarbeitet, so dass die im Gehäuse 32 ausgebildete Durchtrittsöffnung 30 verschlossen ist, wenn kein Arbeitsbehälter 36 in der Anschlussstelle eingesetzt ist. Diese Zwangsläufigkeit wird mittels mindestens einer im Verschlussteil 37 ausgebildeten Verschlussteilnute 45 und mittels mindestens einer im Gehäuse 32 L-förmig ausgebildeten Steuernute 46 erreicht. Damit ein Arbeitsbehälter 36 in die Anschlussstelle 39 eingesetzt werden kann, muss der Nocken 38 gleichzeitig in die Verschlussteilnute 45 und in die Steuernute 46 eingreifen können. Durch die Führung des Nockens 38 in der L-förmig ausgebildeten Steuernute 46, kann der Arbeitsbehälter 36 während des Umfüllvorganges auch nicht aus der Anschlussstelle 39 herausgezogen werden, solange die Durchtrittsöffnung 30 nicht verschlossen ist.

Um zu verhindern, dass an den Seitenwänden des Durchbruchs 42 Substanz anhaftet, ist an der Mündung des Arbeitsbehälters 36 ein Arbeitsbehälteradapter 49 angeordnet. Dessen Durchlass greift bei in das Verschlussteil 37 eingesetztem Arbeitsbehälter 36 in den Durchbruch 42 ein, so dass nur der Arbeitsbehälteradapter 49 und nicht der Durchbruch 42 mit Substanz in Berührung kommt. Nach dem Befüllen des Arbeitsbehälters 36 kann der Durchlass beispielsweise mit einer Schutzkappe dicht verschlossen werden. Gegebenenfalls kann der Arbeitsbehälteradapter 49 auch entfernt und durch einen Verschlussstopfen ersetzt werden.

Ein spontanes Drehen des Verschlussteils 37 kann durch die Kontaktreibung mit dem Gehäuse 32 verhindert werden, oder das Verschlussteil 37 kann durch eine nicht dargestellte Drehfeder in die geschlossene Stellung gedrängt werden, in welcher der Durchbruch 42 zur Durchtrittsöffnung 30 um 180º versetzt ist.

Durch vollständiges Einstecken des Halses 48 in die Anschlussstelle 39 und durch anschliessendes Drehen um 180°wird somit einerseits der Hals 48 in der Anschlussstelle 39 beziehungsweise im Gehäuse 32 fixiert und andererseits das Verschlussteil 37 gleichzeitig in die geöffnete Stellung gedreht, so dass der Weg vom Vorratsbehälter 33 in den Arbeitsbehälter 36 durch die Durchtrittsöffnung 30 und den Durchbruch 42 freiliegt und die Substanz infolge der Schwerkraft vom Vorratsbehälter 33 in den Arbeitsbehälter 36 fliessen kann. Der gefüllte Arbeitsbehälter 36 wird durch Drehen und Ausziehen wieder von der Anschlussstelle 39 entkoppelt, wobei das Verschlussteil 37 von der Drehung mitgenommen wird und somit den Durchgang 30 wieder verschliesst.

Eine erfindungsgemässe Umfüllvorrichtung kann auch mit mehr als einer Anschlussstelle für Arbeitsbehälter versehen sein. Figur 5 zeigt in schematischer Darstellung eine Umfüllvorrichtung 51 mit einem Gehäuse 52, welches mit einem Vorratsbehälter 53 verbunden ist. Im Gehäuse 52 ist eine Durchtrittsöffnung 54 angeordnet. Das Verschlussteil 56 weist zwei Anschlussstellen 57A, 57B für zwei Arbeitsbehälter 55 auf. Durch diese Anordnung können mehere Arbeitsbehälter 55 seriell befüllt werden. Damit das Verschlussteil 56 der Umfüllvorrichtung 51 nicht unabsichtlich in die offene Stellung verschoben werden kann, wenn kein Arbeitsbehälter 55 in eine der Anschlussstellen 57A, 57B eingesetzt ist, weist jede der Anschlussstellen 57A, 57B eine Verriegelungsvorrichtung auf. Diese weist im Wesentlichen ein verschwenkbar gelagertes Verriegelungssegment 59 und eine Feder 58 auf. Das der Durchtrittsöffnung 54 jeweils nächstliegende Verriegelungssegment 59 greift mit einem daran ausgebildeten Sperrzahn 60 in eine am Gehäuse ausgebildete Bohrung 50 ein und wird in dieser Position aufgrund der Federkraft der Feder 58 gehalten. Beim Einschrauben eines Arbeitsbehälters 55 in die Anschlussstelle 57A, 57B wird das Verriegelungssegment 59 verschwenkt und der Sperrzahn 60 wird aus der Bohrung 50 gezogen.

Selbstverständlich sind auch Ausgestaltungen von Umfüllvorrichtungen möglich, bei welcher mehrere Arbeitsbehälter parallel befüllt werden können. Zu diesem Zwecke müssen aber pro parallel zu befüllendem Behälter dementsprechend viele Durchtrittsöffnungen im Gehäuse ausgebildet sein.

Wie in Figur 6 gezeigt, kann eine erfindungsgemässe Umfüllvorrichtung 61 zusätzlich mit einer Kammer 62 für ein Trocknungsmittel und/oder mit einem Gasanschluss 63 und/oder mit einer Verschlusssiegelvorrichtung 64, symbolische durch eine Klebsiegelrolle dargestellt, ausgerüstet sein. Die verschliessbare Kammer 62 dient zur Aufnahme eines Trocknungsmittels 68, beispielsweise wenn die Umfüllvorrichtung 61 mit einem Vorratsbehälter 65 verbunden ist, der eine hygroskopische Substanz enthält. Mit dem Gasanschluss 63 kann beispielsweise ein angeschlossener Arbeitsbehälter 66 vor oder beim Befüllen mit Substanz begast werden, so dass die Substanz beim Einfüllen und vor dem Verschliessen des Arbeitsbehälters 66 keine Luftfeuchtigkeit aufnehmen kann. Sowohl der Gasanschluss 63 als auch die Kammer 62 werden mittels einer gasdurchlässigen Membrane 69 gegen das Eindringen von Substanz gesichert. Die Verschlusssiegelvorrichtung 64 ist direkt mit der Umfüllvorrichtung 61 verbunden und so gestaltet, dass der Arbeitsbehälter 66 anschliessend an das Befüllen sofort zur Verschlusssiegelvorrichtung 64 weiterbewegt wird, wo die Behältermündung in herkömmlicher Weise mit einem Deckel oder Kleber verschlossen werden kann.

Figur 7 zeigt eine Umfüllvorrichtung 71 mit einem Gehäuse 72, welches mit einem Vorratsbehälter 73 verbunden ist. Ein Verschlussteil 77 mit einer Anschlussstelle 79 ist in einer nicht dargestellten Führung des Gehäuses 72 linear verschiebbar gelagert. Die Anschlussstelle 79 ist im Wesentlichen eine Bohrung. Damit ein Arbeitsbehälter 76 dauerhaft in der Anschlussstelle 79 gehalten werden kann, weist das Verschlussteil 77 ein Federelement 80 in der Form eines Federbügels auf, mittels welchem Federelement 80 die Einfüllöffnung des Arbeitsbehälters 76 gegen das Gehäuse 72 gepresst, beziehungsweise der Arbeitsbehälter 76 eingespannt werden kann.

Wie in der Figur 7 dargestellt, wird dadurch ein spielfreier Kontakt zwischen dem Gehäuse 72 und der Einfüllöffnung des Arbeitsbehälters 76 erwirkt. Sobald die Einfüllöffnung mit der im Gehäuse 72 ausgebildeten Durchtrittsöffnung 74 korrespondiert, kann Substanz umgefüllt werden. Nach der Beendigung des Umfüllvorgangs, kann das Verschlussteil 77 linear in die Verschlussposition verschoben werden, wobei die Einfüllöffnung des Arbeitsbehälters 76 in den Bereich einer Verschlussvorrichtung 78 mit Verschlussstopfen 75 gelangt. Diese Verschlussvorrichtung 78 besteht im Wesentlichen aus einer im Gehäuse 72 ausgebildeten Bohrung 82 und einem lose darin geführten Kolben 81. Wie schematisch dargestellt, wird mittels des Kolbens 81 der Verschlussstopfen 75 in die Einfüllöffnung gepresst. Vorzugsweise weist der Verschlussstopfen 75 zur Bohrung 82 einen leichten Reibschluss auf, so dass der Verschlussstopfen 75 erst durch die Kraft des Kolbes 81 in Richtung der Einfüllöffnung bewegt wird und nicht beispielsweise durch die Gravitationskraft in die Einfüllöffnung fällt. Sobald die Einfüllöffnung mit dem Verschlussstopfen versehen ist, kann das Federelement 80 gelöst, und der befüllte und verschlossene Arbeitsbehälter 76 aus der Anschlussstelle 79 entfernt werden.

Insbesondere sind weitere Ausführungen denkbar, die den Erfindungsgegenstand beinhalten, beispielsweise wenn die Umfüllvorrichtung in automatisierter Ausführung Bestandteil einer grösseren Vorrichtung ist.

### Bezugszeichenliste

- 71, 61, 51, 31, 21, 1: Umfüllvorrichtung
- 72, 52, 32, 22, 2: Gehäuse
- 3: Kupplungsmittel
- 73, 65, 53, 33, 23, 4: Vorratsbehälter
- 79, 57A, 57B, 39, 29, 5: Anschlussstelle
- 76, 66, 55, 36, 24, 6: Arbeitsbehälter
- 77, 56, 37, 27, 7: Verschlussteil
- 28,8: Führung
- 9: Dichtungsring
- 74, 54, 30, 20, 10: Durchtrittsöffnung
- 11: Anschlag
- 12: Balg
- 14: Verriegelungsbolzen
- 15: Stempel
- 16: Bund
- 58, 17: Feder
- 50, 18: Bohrung
- 25: Mündung
- 26: Flansch
- 38: Nocke
- 41: zylindrische Bohrung
- 42: Durchbruch
- 45: Verschlussteilnut
- 46: Steuernut
- 48: Hals
- 49: Arbeitsbehälteradapter
- 59: Verriegelungssegment
- 60: Sperrzahn
- 62: Kammer
- 63: Gasanschluss
- 64: Verschlusssiegelvorrichtung
- 68: Trocknungsmittel
- 69: Membrane
- 75: Verschlussstopfen
- 78: Verschlussvorrichtung
- 80: Federelement
- 81: Kolben
- 82: Bohrung

## Patentansprüche

1. Umfüllvorrichtung (1, 21, 31, 51, 61, 71) mit einem Gehäuse (2, 22, 32, 52, 72), welches fest oder durch ein am Gehäuse (2, 22, 32, 52, 72) ausgebildetes Kupplungsmittel (3) mit einem Vorratsbehälter (4, 23, 33, 53, 65, 73) verbunden ist, mit mindestens einer am Gehäuse (2, 22, 32, 52, 72) ausgebildeten Durchtrittsöffnung (10, 20, 30, 54, 74) sowie mit einem mit dem Gehäuse (2, 22, 32, 52, 72) beweglich verbunden Verschlussteil (7, 27, 37, 56, 77) zum Verschliessen der Durchtrittsöffnung (10, 20, 30, 54, 74), **dadurch gekennzeichnet, dass** das Verschlussteil (7, 27, 37, 56, 77) mindestens eine Anschlussstelle (5, 29, 39, 57A, 57B, 79) für mindestens einen Arbeitsbehälter (6, 24, 36, 55, 66, 76) aufweist und dass das Verschlussteil (7, 27, 37, 56, 77) relativ zum Gehäuse (2, 22, 32, 52, 72) zwischen mindestens einer offenen Stellung und mindestens einer geschlossenen Stellung verdrehbar oder verschiebbar ist, wobei in der geschlossenen Stellung die Durchtrittsöffnung (10, 20, 30, 54, 74) durch das Verschlussteil (7, 27, 37, 56, 77) verschlossen ist und in der offenen Stellung der Innenraum des Vorratsbehälters (4, 23, 33, 53, 65, 73) über die Durchtrittsöffnung (10, 20, 30, 54, 74) mit dem Innenraum des in der mindestens einen Anschlussstelle (5, 29, 39, 57A, 57B, 79) eingesetzten Arbeitsbehälters (6, 24, 36, 55, 66, 76) verbunden ist.

2. Umfüllvorrichtung (1, 21, 31, 51, 61, 71) nach Anspruch 1, **dadurch gekennzeichnet, dass** die Umfüllvorrichtung (1, 21, 31, 51, 61, 71) eine Anschlussstellenverriegelung aufweist, welche die Verbindung des in der mindestens einen Anschlussstelle (5, 29, 39, 57A, 57B, 79) eingesetzten Arbeitsbehälters (6, 24, 36, 55, 66, 76) unlösbar verriegelt, wenn das Verschlussteil (7, 27, 37, 56, 77) in der offenen Stellung ist.

3. Umfüllvorrichtung (1, 21, 31, 51, 61, 71) nach Anspruch 1 oder 2, **dadurch gekennzeichnet, dass** die Umfüllvorrichtung (1, 21, 31, 51, 61, 71) eine Verschlussteilverriegelung aufweist, welche das Verschlussteil (7, 27, 37, 56, 77) in der geschlossenen Stellung blockiert, wenn kein Arbeitsbehälter (6, 24, 36, 55, 66, 76) mit der mindestens einen Anschlussstelle (5, 29, 39, 57A, 57B, 79) verbunden ist.

4. Umfüllvorrichtung (1, 21, 31, 51, 61, 71) nach Anspruch 3, **dadurch gekennzeichnet, dass** das Verschlussteil (7, 27, 37, 56, 77) mindestens zwei Anschlussstellen (5, 29, 39, 57A, 57B, 79) aufweist, und dass der Drehwinkel oder die Verschiebestrecke des Verschlussteils (7, 27, 37, 56, 77) durch die Verschlussteilverriegelung nur soweit freigebbar ist, wie Anschlussstellen (5, 29, 39, 57A, 57B, 79) lückenlos hintereinander mit Arbeitsbehältern (6, 24, 36, 55, 66, 76) bestückt sind.

5. Umfüllvorrichtung (1, 21, 31, 51, 61, 71) nach einem der Ansprüche 1 bis 4, **dadurch gekennzeichnet, dass** der Vorratsbehälter (4, 23, 33, 53, 65, 73) mit dem Kupplungsmittel (3) unlösbar verbindbar ist, oder dass die Umfüllvorrichtung (1, 21, 31, 51, 61, 71) eine Vorratsbehälterverriegelung zur Verriegelung des Kupplungsmittels (3) aufweist.

6. Umfüllvorrichtung (1, 21, 31, 51, 61, 71) nach einem der Ansprüche 1 bis 5, **dadurch gekennzeichnet, dass** die mindestens eine Anschlussstelle (5, 29, 39, 57A, 57B, 79) zur Verbindung mit einem Arbeitsbehälter (6, 24, 36, 55, 66, 76) und/oder das Kupplungsmittel (3) zur Verbindung mit einem Vorratsbehälter (4, 23, 33, 53, 65, 76) eine Schraubverbindung, einen Bajonettverschlussverbindung, eine Einrastvorrichtung, oder eine Einschubvorrichtung aufweist.

7. Umfüllvorrichtung (1, 21, 31, 51, 61, 71) nach einem der Ansprüche 1 bis 6, **dadurch gekennzeichnet, dass** die mindestens eine Anschlussstelle (5, 29, 39, 57A, 57B, 79) standardisiert ist oder dass zum Verbinden eines nicht dem Standard entsprechenden Arbeitsbehälters (6, 24, 36, 55, 66, 76) mit der Anschlussstelle (5, 29, 39, 57A, 57B, 79) ein Arbeitsbehälteradapter (49) vorhanden ist.

8. Umfüllvorrichtung (1, 21, 31, 51, 61, 71) nach einem der Ansprüche 1 bis 7, **dadurch gekennzeichnet, dass** im Gehäuse (2, 22, 32, 52, 72) eine Kammer (62) oder eine Verbindungsstelle zu einer auswechselbaren Kammer (62) ausgebildet ist und in diese Kammer (62) ein Trocknungsmittel (68) verfüllbar ist.

9. Umfüllvorrichtung (1, 21, 31, 51, 61, 71) nach einem der Ansprüche 1 bis 8, **dadurch gekennzeichnet, dass** im Gehäuse (2, 22, 32, 52, 72) ein Gasanschluss (63) angeordnet ist.

10. Umfüllvorrichtung (1, 21, 31, 51, 61, 71) nach einem der Ansprüche 1 bis 9, **dadurch gekennzeichnet, dass** die Umfüllvorrichtung (1, 21, 31, 51, 61, 71) eine dem Anbringen eines Siegels auf einer Einfüllöffnung des befüllten Arbeitsbehälters (6, 24, 36, 55, 66, 76) dienende Verschlusssiegelvorrichtung (64) und/oder eine dem Anbringen eines Verschlussstopfens (75) auf einer Einfüllöffnung des befüllten Arbeitsbehälters (6, 24, 36, 55, 66, 76) dienende Verschlussvorrichtung (78) aufweist.

11. Umfüllvorrichtung (1, 21, 31, 51, 61, 71) nach einem der Ansprüche 1 bis 10, **dadurch gekennzeichnet, dass** die mindestens eine Anschlussstelle (5, 29, 39, 57A, 57B, 79) ein Federelement (80) aufweist, mittels welchem Federelement (80) ein in die Anschlussstelle (5, 29, 39, 57A, 57B, 79) eingesetzter Arbeitsbehälter (6, 24, 36, 55, 66, 76) gegen das Gehäuse (2, 22, 32, 52, 72) spannbar ist.

12. Verfahren zum Umfüllen einer Substanz von einem Vorratsbehälter (4, 23, 33, 53, 65, 73) in einen Arbeitsbehälter (6, 24, 36, 55, 66, 76), **gekennzeichnet durch** die Schritte:
- dass ein Vorratsbehälter (4, 23, 33, 53, 65, 73) mit dem Kupplungsmittel (3) einer Umfüllvorrichtung (1, 21, 31, 51, 61, 71) nach einem der Ansprüche 1 bis 11 verbunden wird,
- dass mindestens ein Arbeitsbehälter (6, 24, 36, 55, 66, 76) mit dem Verschlussteil (7, 27, 37, 56, 77) **durch** die mindestens eine Anschlussstelle (5, 29, 39, 57A, 57B, 79) verbunden wird,
- dass die Durchtrittsöffnung (10, 20, 30, 54, 74) **durch** das Verschieben oder Verschwenken des Verschlussteils (7, 27, 37, 56, 77) geöffnet wird und die mit der Umfüllvorrichtung (1, 21, 31, 51, 61, 71) verbundenen Behälter in eine Umfülllage gebracht werden, so dass Substanz infolge der Schwerkraft vom Vorratsbehälter (4, 23, 33, 53, 65, 73) in den Arbeitsbehälter (6, 24, 36, 55, 66, 76) fliesst,
- dass nachdem der Arbeitsbehälter (6, 24, 36, 55, 66, 76) gefüllt ist, die Durchtrittsöffnung (10, 20, 30, 54, 74) **durch** das Verschlussteil (7, 27, 37, 56, 77) wieder geschlossen wird, und
- dass der Arbeitsbehälter (6, 24, 36, 55, 66, 76) mittels einer Verschlussvorrichtung (78) verschlossen und/oder mittels einer Verschlusssiegelvorrichtung (64) versiegelt und/oder der Arbeitsbehälter (6, 24, 36, 55, 66, 76) aus der Anschlussstelle (5, 29, 39, 57A, 57B, 79) gelöst wird.

13. Verfahren nach Anspruch 12, **dadurch gekennzeichnet, dass** nach dem Verbinden des Vorratsbehälters (4, 23, 33, 53, 65, 73) und mindestens eines Arbeitsbehälters (6, 24, 36, 55, 66, 76) mit der Umfüllvorrichtung (1, 21, 31, 51, 61, 71) vor dem öffnen der Durchtrittsöffnung (10, 20, 30, 54, 74) der Arbeitsbehälter (6, 24, 36, 55, 66, 76) durch das Verschieben oder Verschwenken des Verschlussteils (7, 27, 37, 56, 77) mit einer Kammer (63) verbunden wird.

14. Verfahren nach Anspruch 12, oder 13, **dadurch gekennzeichnet, dass** nach dem Verbinden des Vorratsbehälters (4, 23, 33, 53, 65, 73) und mindestens eines Arbeitsbehälters (6, 24, 36, 55, 66, 76) mit der Umfüllvorrichtung (1, 21, 31, 51, 61, 71) über einen Gasanschluss (63) das im Vorratsbehälter (4, 23, 33, 53, 65, 73) und/oder im Arbeitsbehälter (6, 24, 36, 55, 66, 76) vorhandene gasförmige Medium durch ein inertes Schutzgas ersetzt wird.

## Claims

1. Transfer device (1, 21, 31, 51, 61, 71) comprising a housing (2, 22, 32, 52, 72) which is connected to a storage container (4, 23, 33, 53, 65, 73) either with a fixed connection or with coupling means (3) that is formed on the housing (2, 22, 32, 52, 72), further comprising at least one passage opening (10, 20, 30, 54, 74) formed on the housing (2, 22, 32, 52, 72), as well as a shutter (7, 27, 37, 56, 77) that is movably connected to the housing (2, 22, 32, 52, 72) and serves to close the passage opening (10, 20, 30, 54, 74), **characterized in that** the shutter (7, 27, 37, 56, 77) comprises at least one connector port (5, 29, 39, 57A, 57B, 79) for at least one working reservoir (6, 24, 36, 55, 66, 76) and is rotatable or slidable relative to the housing (2, 22, 32, 52, 72) between at least one open position and at least one closed position, wherein in the closed position, the passage opening (10, 20, 30, 54, 74) is closed off by the shutter (7, 27, 37, 56, 77), and in the open position the interior space of the storage container (4, 23, 33, 53, 65, 73) is connected by way of the passage opening (10, 20, 30, 54, 74) to the interior space of the working reservoir (6, 24, 36, 55, 66, 76) which is seated in the at least one connector port (5, 29, 39, 57A, 57B, 79).

2. Transfer device (1, 21, 31, 51, 61, 71) according to claim 1, **characterized in that** the transfer device (1, 21, 31, 51, 61, 71) comprises a connector port locking device which inseparably locks the seating connection of the working reservoir (6, 24, 36, 55, 66, 76) in the at least one connector port (5, 29, 39, 57A, 57B, 79) when the shutter (7, 27, 37, 56, 77) is in the open position.

3. Transfer device (1, 21, 31, 51, 61, 71) according to claim 1 or 2, **characterized in that** the transfer device (1, 21, 31, 51, 61, 71) comprises shutter locking device which immobilizes the shutter (7, 27, 37, 56, 77) in the closed position when no working reservoir (6, 24, 36, 55, 66, 76) is connected to the at least one connector port (5, 29, 39, 57A, 57B, 79).

4. Transfer device (1, 21, 31, 51, 61, 71) according to claim 3, **characterized in that** the shutter (7, 27, 37, 56, 77) comprises at least two connector ports (5, 29, 39, 57A, 57B, 79) and that the swivel angle or the sliding path of the shutter (7, 27, 37, 56, 77) can be set free by the shutter locking device only as far as there are connector ports (5, 29, 39, 57A, 57B, 79) occupied by working reservoirs (6, 24, 36, 55, 66, 76) following each other in an uninterrupted sequence.

5. Transfer device (1, 21, 31, 51, 61, 71) according to one of the claims 1 to 4, **characterized in that** the storage container (4, 23, 33, 53, 65, 73) can be non-releasably connected to the coupling means (3) or that the transfer device (1, 21, 31, 51, 61, 71) comprises a storage container lock which serves to lock up the coupling means.

6. Transfer device (1, 21, 31, 51, 61, 71) according to one of the claims 1 to 5, **characterized in that** the at least one connector port (5, 29, 39, 57A, 57B, 79) comprises as a means of connection to a working reservoir (6, 24, 36, 55, 66, 76) and/or the coupling means (3) comprises as a means of connection to a storage container (4, 23, 33, 53, 65, 73) a screw connection, a bayonet coupling connection, a snap engagement connection, or a plug-in connection.

7. Transfer device (1, 21, 31, 51, 61, 71) according to one of the claims 1 to 6, **characterized in that** the at least one connector port (5, 29, 39, 57A, 57B, 79) is of a standardized design, or that a working reservoir adapter (49) is provided for connecting a non-standard working reservoir (6, 24, 36, 55, 66, 76) to the connector port (5, 29, 39, 57A, 57B, 79).

8. Transfer device (1, 21, 31, 51, 61, 71) according to one of the claims 1 to 7, **characterized in that** a chamber (62) or a connector port for an exchangeable chamber (62) is formed in the housing (2, 22, 32, 52, 72) and that this chamber is designed to be filled with a desiccant.

9. Transfer device (1, 21, 31, 51, 61, 71) according to one of the claims 1 to 8, **characterized in that** a gas connector port (63) is arranged in the housing (2, 22, 32, 52, 72).

10. Transfer device (1, 21, 31, 51, 61, 71) according to one of the claims 1 to 9, **characterized in that** the transfer device (1, 21, 31, 51, 61, 71) comprises a closure seal device (64) serving to affix a seal on a fill opening of the filled working reservoir (6, 24, 36, 55, 66, 76) and/or a closure device (78) serving to put a stopper plug (75) on a fill opening of the filled working reservoir (6, 24, 36, 55, 66, 76).

11. Transfer device (1, 21, 31, 51, 61, 71) according to one of the claims 1 to 10, **characterized in that** the at least one connector port (5, 29, 39, 57A, 57B, 79) comprises a spring element (80), whereby a working reservoir (6, 24, 36, 55, 66, 76) which has been set into the connector port (5, 29, 39, 57A, 57B, 79) can be held under tension against the housing (2, 22, 32, 52, 72).

12. Method of transferring a substance from a storage container (4, 23, 33, 53, 65, 73) into a working reservoir (6, 24, 36, 55, 66, 76), **characterized by** the steps
- that a storage container (4, 23, 33, 53, 65, 73) is connected to the coupling means (3) of a transfer device (1, 21, 31, 51, 61, 71) according to one of the claims 1 to 11;
- that at least one working reservoir (6, 24, 36, 55, 66, 76) is connected to the shutter (7, 27, 37, 56, 77) by way of the at least one connector port (5, 29, 39, 57A, 57B, 79);
- that by sliding or swiveling the shutter (7, 27, 37, 56, 77), the passage opening (10, 20, 30, 54, 74) is opened and the containers connected to the transfer device (1, 21, 31, 51, 61, 71) are brought into a transfer position, so that as a result of gravity, substance will flow from the storage container (4, 23, 33, 53, 65, 73) into the working reservoir (6, 24, 36, 55, 66, 76);
- that after the working reservoir (6, 24, 36, 55, 66, 76) has been filled, the passage opening (10, 20, 30, 54, 74) is closed again by the shutter (7, 27, 37, 56, 77); and
- that the working reservoir (6, 24, 36, 55, 66, 76) is closed by means of a closure device (78) and/or sealed by means of a closure-sealing device (64) and/or the working reservoir (6, 24, 36, 55, 66, 76) is released from the connector port (5, 29, 39, 57A, 57B, 79).

13. Method according to claim 12, **characterized in that** after the storage container (4, 23, 33, 53, 65, 73) and at least one working reservoir (6, 24, 36, 55, 66, 76) have been connected to the transfer device (1, 21, 31, 51, 61, 71), and before the passage opening (10, 20, 30, 54, 74) is opened, the working reservoir (6, 24, 36, 55, 66, 76) is connected to a chamber (63) by sliding or swiveling a shutter (7, 27, 37, 56, 77).

14. Method according to claim 12 or 13, **characterized in that** after the storage container (4, 23, 33, 53, 65, 73) and at least one working reservoir (6, 24, 36, 55, 66, 76) have been connected to the transfer device (1, 21, 31, 51, 61, 71), the gaseous medium which is present in the storage container (4, 23, 33, 53, 65, 73) and/or in the working reservoir (6, 24, 36, 55, 66, 76) is replaced by introducing an inert protective gas through a gas connector port (63).

## Revendications

1. Dispositif de transvasement (1, 21, 31, 51, 61, 71) comprenant un boîtier (2, 22, 32, 52, 72), qui est relié fixement ou par un moyen d'accouplement (3) conçu sur le boîtier (2, 22, 32, 52, 72) à un récipient de réserve (4, 23, 33, 53, 65, 73), au moins une ouverture de passage (10, 20, 30, 54, 74) conçue sur le boîtier (2, 22, 32, 52, 72) et une partie de fermeture (7, 27, 37, 56, 77) reliée de façon mobile au boîtier (2, 22, 32, 52, 72) pour la fermeture de l'ouverture de passage (10, 20, 30, 54, 74), **caractérisé en ce que** la partie de fermeture (7, 27, 37, 56, 77) présente au moins un point de branchement (5, 29, 39, 57A, 57B, 79) pour au moins un réservoir de travail (6, 24, 36, 55, 66, 76) et **en ce que** la partie de fermeture (7, 27, 37, 56, 77) peut tourner ou se déplacer par rapport au boîtier (2, 22, 32, 52, 72) entre au moins une position ouverte et au moins une position fermée, l'ouverture de passage (10, 20, 30, 54, 74) étant fermée par la partie de fermeture (7, 27, 37, 56, 77) dans la position fermée et l'intérieur du réservoir de stockage (4, 23, 33, 53, 65, 73) étant relié, dans la position ouverte, par l'ouverture de passage (10, 20, 30, 54, 74) à l'espace intérieur du réservoir de travail (6, 24, 36, 55, 66, 76) utilisé dans le au moins un point de branchement (5, 29, 39, 57A, 57B, 79) dans la position ouverte.

2. Dispositif de transvasement (1, 21, 31, 51, 61, 71) selon la revendication 1, **caractérisé en ce que** le dispositif de transvasement (1, 21, 31, 51, 61, 71) présente un verrouillage de point de branchement, qui verrouille de façon indétachable la liaison du réservoir de travail (6, 24, 36, 55, 66, 76) inséré dans le au moins un point de branchement (5, 29, 39, 57A, 57B, 79), lorsque la partie de fermeture (7, 27, 37, 56, 77) est dans la position ouverte.

3. Dispositif de transvasement (1, 21, 31, 51, 61, 71) selon la revendication 1 ou 2, **caractérisé en ce que** le dispositif de transvasement (1, 21, 31, 51, 61, 71) présente un verrouillage de partie de fermeture, qui bloque la partie de fermeture (7, 27, 37, 56, 77) dans la position fermée, lorsqu'aucun réservoir de travail (6, 24, 36, 55, 66, 76) n'est relié au au moins un point de branchement (5, 29, 39, 57A, 57B, 79).

4. Dispositif de transvasement (1, 21, 31, 51, 61, 71) selon la revendication 3, **caractérisé en ce que** la partie de fermeture (7, 27, 37, 56, 77) présente au moins deux points de branchement (5, 29, 39, 57A, 57B, 79), et **en ce que** l'angle de rotation ou le tronçon de coulissement de la partie de fermeture (7, 27, 37, 56, 77) ne peut être libéré par le verrouillage de partie de fermeture que dans la mesure où des points de branchement (5, 29, 39, 57A, 57B, 79) sont équipés complètement les uns derrière les autres de récipients de travail (6, 24, 36, 55, 66, 76).

5. Dispositif de transvasement (1, 21, 31, 51, 61, 71) selon l'une des revendications 1 à 4, **caractérisé en ce que** le réservoir de stockage (4, 23, 33, 53, 65, 73) peut être relié de façon indétachable avec le moyen d'accouplement (3), ou en ce que le dispositif de transvasement (1, 21, 31, 51, 61, 71) présente un verrouillage de réservoir de stockage pour le verrouillage du moyen d'accouplement (3).

6. Dispositif de transvasement (1, 21, 31, 51, 61, 71) selon l'une des revendications 1 à 5, **caractérisé en ce que** le au moins un point de branchement (5, 29, 39, 57A, 57B, 79) présente pour la liaison avec un réservoir de travail (6, 24, 36, 55, 66, 76) et/ou le moyen d'accouplement (3) présente pour la liaison avec un réservoir de stockage (4, 23, 33, 53, 65, 76) une liaison vissée, une liaison par fermeture à baïonnette, un dispositif d'encliquetage ou un dispositif d'insertion.

7. Dispositif de transvasement (1, 21, 31, 51, 61, 71) selon l'une des revendications 1 à 6, **caractérisé en ce que** le au moins un point de branchement (5, 29, 39, 57A, 57B, 79) est standardisé ou **en ce qu'**un adaptateur de réservoir de travail (49) est présent pour la liaison d'un réservoir de travail (6, 24, 36, 55, 66, 76), ne correspondant pas au standard, avec le point de branchement (5, 29, 39, 57A, 57B, 79).

8. Dispositif de transvasement (1, 21, 31, 51, 61, 71) selon l'une des revendications 1 à 7, **caractérisé en ce qu'**une chambre (62) ou un point de liaison avec une chambre (62) amovible est conçu(e) dans le boîtier (2, 22, 32, 52, 72) et un agent de séchage (68) peut être versé dans cette chambre (62).

9. Dispositif de transvasement (1, 21, 31, 51, 61, 71) selon l'une des revendications 1 à 8, **caractérisé en ce qu'**un branchement de gaz (63) est disposé dans le boîtier (2, 22, 32, 52, 72).

10. Dispositif de transvasement (1, 21, 31, 51, 61, 71) selon l'une des revendications 1 à 9, **caractérisé en ce que** le dispositif de transvasement (1, 21, 31, 51, 61, 71) présente un dispositif de scellement de fermeture (64) servant à l'application d'un sceau sur une ouverture de remplissage du réservoir de travail (6, 24, 36, 55, 66, 76) rempli et/ou présente un dispositif de fermeture (78) servant au placement d'un bouchon de fermeture (75) sur une ouverture de remplissage du réservoir de travail (6, 24, 36, 55, 66, 76) rempli.

11. Dispositif de transvasement (1, 21, 31, 51, 61, 71) selon l'une des revendications 1 à 10, **caractérisé en ce que** le au moins un point de branchement (5, 29, 39, 57A, 57B, 79) présente un élément de ressort (80), élément de ressort (80) avec lequel un réservoir de travail (6, 24, 36, 55, 66, 76) inséré dans le point de branchement (5, 29, 39, 57A, 57B, 79) peut être tendu contre le boîtier (2, 22, 32, 52, 72).

12. Procédé pour le transvasement d'une substance d'un réservoir de stockage (4, 23, 33, 53, 65, 73) dans un réservoir de travail (6, 24, 36, 55, 66, 76), **caractérisé par** les étapes suivantes :
- en ce qu'un réservoir de stockage (4, 23, 33, 53, 65, 73) est relié au moyen d'accouplement (3) d'un dispositif de transvasement (1, 21, 31, 51, 61, 71) selon l'une des revendications 1 à 11,
- en ce qu'au moins un réservoir de travail (6, 24, 36, 55, 66, 76) est relié à la partie de fermeture (7, 27, 37, 56, 77) par le au moins un point de branchement (5, 29, 39, 57A, 57B, 79),
- en ce que l'ouverture de passage (10, 20, 30, 54, 74) est ouverte par le déplacement ou le basculement de la partie de fermeture (7, 27, 37, 56, 77) et les réservoirs reliés au dispositif de transvasement (1, 21, 31, 51, 61, 71) sont amenés dans une position de transvasement, de sorte que de la substance circule sous l'effet de la force de gravité depuis le réservoir de stockage (4, 23, 33, 53, 65, 73) dans le réservoir de travail (6, 24, 36, 55, 66, 76),
- en ce que, une fois que le réservoir de travail (6, 24, 36, 55, 66, 76) est rempli, l'ouverture de passage (10, 20, 30, 54, 74) est refermée par la partie de fermeture (7, 27, 37, 56, 77), et
- en ce que le réservoir de travail (6, 24, 36, 55, 66, 76) est fermé au moyen d'un dispositif de fermeture (78) et/ou est scellé au moyen d'un dispositif de scellement de fermeture (64) et/ou le réservoir de travail (6, 24, 36, 55, 66, 76) est détaché du point de branchement (5, 29, 39, 57A, 57B, 79).

13. Procédé selon la revendication 12, **caractérisé en ce que**, après la liaison du réservoir de stockage (4, 23, 33, 53, 65, 73) et d'au moins un réservoir de travail (6, 24, 36, 55, 66, 76) avec le dispositif de transvasement (1, 21, 31, 51, 61, 71) et avant l'ouverture de l'ouverture de passage (10, 20, 30, 54, 74), le réservoir de travail (6, 24, 36, 55, 66, 76) est relié à une chambre (63) par le coulissement ou le basculement de la partie de fermeture (7, 27, 37, 56, 77).

14. Procédé selon la revendication 12 ou 13, **caractérisé en ce que**, après la liaison du réservoir de travail (4, 23, 33, 53, 65, 73) et au moins d'un réservoir de travail (6, 24, 36, 55, 66, 76) avec le dispositif de transvasement (1, 21, 31, 51, 61, 71) par un branchement de gaz (63), l'agent gazeux présent dans le réservoir de stockage (4, 23, 33, 53, 65, 73) et/ou le réservoir de travail (6, 24, 36, 55, 66, 76) est remplacé par un gaz de protection inerte.
